# EUROPÄISCHE PATENTSCHRIFT

(11) **EP 2 620 377 B1**
(45) Veröffentlichungstag und Bekanntmachung des Hinweises auf die Patenterteilung: **14.10.2015**
(21) Anmeldenummer: 13151165.1
(22) Anmeldetag: 14.01.2013
(51) Int. Cl.: B65B 69/00, B65H 31/30

(54) **Verfahren zur Entnahme zusammengelegter Faltschachteln aus einer Umverpackung**
Method for removing folded boxes from an outer packaging
Procédé de prélèvement de boîtes pliantes regroupées à partir d'un double emballage

(30) Priorität: 28.01.2012 DE 202012000940 U; 29.08.2012 DE 102012107984
(43) Veröffentlichungstag der Anmeldung: 31.07.2013
(73) Patentinhaber: Goldfuß, Thomas, 72336 Balingen (DE)
(72) Erfinder: Goldfuß, Thomas, 72336 Balingen (DE)
(74) Vertreter: Kohler Schmid Möbus Patentanwälte

(56) Entgegenhaltungen:
- WO-A1-2006/086160
- CH-A2- 703 288
- DE-A1-102009 042 891
- DE-B3-102007 018 634
- US-A1- 2003 120 387

## Beschreibung

Die Erfindung betrifft ein Verfahren zum Entnehmen von mindestens in einer Lage lose nebeneinander und stehend in einer Umverpackung angeordneten flachen Gegenständen, insbesondere zusammengelegten Faltschachteln, aus der Umverpackung.

Ein solches Verfahren ist aus der US 2003/0120387 A1 bekannt.

In der Verpackungsindustrie sind bisher keine automatisierten Entnahmesysteme für in Verpackungskartons gestapelten, zusammengelegten Faltschachteln bekannt. Die Verpackungslinien zur Befüllung der Faltschachteln werden daher manuell bestückt. Dabei werden die Umverpackungen, in der Regel Kartons, von Hand geöffnet, die Faltschachteln entnommen und in die Verpackungsanlage eingelegt. Da die üblicherweise senkrecht stehend und in mehreren Lagen gestapelten Faltschachteln unregelmäßig angeordnet sind und die einzelnen Lagen durch Schrägstellen der Faltschachteln keine konstante Höhe aufweisen, ist eine einfache maschinelle Entnahme nicht möglich. Ähnliche Probleme ergeben sich bei der Entnahme anderer flacher Gegenstände wie Karten, Blätter oder dergleichen aus einer Umverpackung.

Bei Faltschachteln ergibt sich das zusätzliche Problem, dass diese die Tendenz haben, sich aufzuspreizen. Es ist daher in der Regel keine Lücke zwischen der ersten und letzten Faltschachtel einer Lage und den Seitenwänden der Umverpackung vorhanden, in die ein Greifer eingeführt werden könnte. Derzeit bieten nur die Hände des Menschen die Möglichkeit, sich Zugang zum Greifen und Entnehmen einer Lage von Faltschachteln zu verschaffen. Ist die Oberfläche der Faltschachteln relativ glatt, ist es außerdem häufig unmöglich, eine komplette Lage auf einmal zu entnehmen. Die Faltschachteln müssen dann in einzelnen Portionen nacheinander entnommen werden.

Der vorliegenden Erfindung liegt die Aufgabe zugrunde, eine Möglichkeit zu schaffen, zusammengelegte Faltschachteln oder andere flache Gegenstände maschinell aus einer Umverpackung zu entnehmen.

Die Aufgabe wird gelöst durch ein Verfahren zum Entnehmen von mindestens in einer Lage lose nebeneinander und stehend in einer Umverpackung angeordneten flachen Gegenständen, insbesondere von zusammengelegten Faltschachteln aus der Umverpackung mit Hilfe einer Greifeinrichtung, das gekennzeichnet ist durch die Schritte:
a) Bewegen der Umverpackung, sodass die Gegenstände gegen eine der Seitenwände der Umverpackung rutschen und zwischen der gegenüberliegenden Seitenwand und dem ersten Gegenstand eine Lücke entsteht;
b) Einführen einer Greifbacke der Greifeinrichtung in diese Lücke;
c) Bewegen der Umverpackung gemeinsam mit der Greifbacke in die entgegengesetzte Richtung, sodass die Gegenstände gegen die Greifbacke rutschen und eine Lücke zwischen der der Greifbacke gegenüberliegenden Seitenwand und dem letzten Gegenstand entsteht;
d) Einführung einer zweiten Greifbacke der Greifeinrichtung in diese Lücke;
e) Zusammenfahren der Greifbacken und Entnahme der Gegenstände aus der Umverpackung.

Bei dem erfindungsgemäßen Verfahren wird also dafür gesorgt, dass die Gegenstände innerhalb der Umverpackung derart verrutschen, dass sich zunächst eine Lücke zwischen dem ersten Gegenstand einer Lage und einer Seitenwand der Umverpackung und dann eine Lücke zwischen dem letzten Gegenstand und der gegenüberliegenden Seitenwand ausbildet. In diese Lücken werden jeweils Greifbacken eingeführt, mit deren Hilfe dann die Entnahme der Gegenstände möglich ist.

Zur Erzielung dieses Verrutschens der Gegenstände in der Umverpackung kann die Umverpackung in den Schritten a) und c) um eine Querachse geschwenkt werden, sodass die Gegenstände aufgrund der Schwerkraft zunächst gegen die Seitenwand und dann in entgegengesetzter Richtung gegen die Greifbacke rutschen. Durch die Ausnutzung der Schwerkraft kann die Schwenkbewegung der Umverpackung relativ langsam erfolgen.

Prinzipiell ist es jedoch auch möglich, die Umverpackung linear zu beschleunigen und abzustoppen, sodass die Gegenstände aufgrund ihrer Massenträgheit gegen die Seitenwand und bei Bewegung in die Gegenrichtung gegen die Greifbacke rutschen. Auch durch eine solche lineare Beschleunigung und Abstoppen der Umverpackung können die erforderlichen Lücken zur Einführung der Greifbacken erzeugt werden. Allerdings sind bei dieser Methode höhere Beschleunigungen der Umverpackung nötig.

Sind mehrere Lagen von Gegenständen in der Umverpackung gelagert, so kann nach Schritt e) ein sich zwischen den Lagen befindliches Trennblatt von der Greifeinrichtung entfernt werden und dann die Schritte a) bis e) für die nächste Lage wiederholt werden, bis sämtliche Lagen von Gegenständen aus der Umverpackung entfernt wurden.

Bei einer vorteilhaften Weiterbildung des Verfahrens kann vor Schritt a) die Umverpackung von der Greifeinrichtung geöffnet werden, sodass dieser Arbeitsschritt ebenfalls nicht mehr manuell vorgenommen werden muss. Die Greifeinrichtung kann dazu mit einem Messer ausgerüstet sein.

Eine weitere Steigerung des Automationsgrades lässt sich dadurch erzielen, dass nach dem vollständigen Entleeren der Umverpackung die Umverpackung von der Greifeinrichtung entsorgt wird. Ist die Umverpackung ein Karton, so kann dieser von der Greifeinrichtung zusammengelegt und außerhalb der Einrichtung abgestapelt werden.

Die Erfindung betrifft außerdem eine Vorrichtung zur Durchführung eines Verfahrens gemäß der Erfindung mit einer Aufnahme für eine Umverpackung, die mindestens zwischen zwei Endstellungen hin und her bewegbar ist, und mit einer Greifeinrichtung mit mindestens zwei Greifbacken, die mit der Aufnahme mit bewegbar und auf diese zu und von dieser weg bewegbar sind, und die relativ zueinander verstellbar sind.

Durch die Möglichkeit, die Greifbacken der Bewegung der Aufnahme folgen zu lassen, können die Greifbacken, in die sich aufgrund der Bewegung der Aufnahme ausbildenden Lücken zwischen den ersten und letzten Gegenständen und den Seitenwänden der Umverpackung eingeführt werden. Sind die Greifbacken links und rechts der Lage von Gegenständen in der Umverpackung angeordnet, so können sie mit dem gewünschten Anpressdruck zusammengefahren werden und dadurch die Lage von Gegenständen klemmen und aus der Umverpackung herausheben.

Bei einer ersten Ausgestaltung können die Aufnahme und die Greifeinrichtung jeweils eine Schwenkeinrichtung aufweisen. Die Gegenstände lassen sich dann unter Ausnutzung der Wirkung der Schwerkraft auf die Lage von Gegenständen, die die erforderlichen Lücken zum Einführen der Greifbacken schafft, aus der Umverpackung herausnehmen.

Alternativ oder zusätzlich können die Aufnahme und/oder die Greifeinrichtung einen Linearantrieb aufweisen. Auch hierdurch können die erforderlichen Lücken für die Greifbacken erzeugt werden. Weiter kann die Greifeinrichtung einen Linearantrieb zum Zustellen der Greifbacken auf die Umverpackung und von dieser weg beinhalten.

Besondere Vorteile ergeben sich, wenn die Greifeinrichtung an einem Roboterarm angeordnet ist. Die aufgenommene Lage von Gegenständen kann von der Greifeinrichtung dann beispielsweise an eine Verpackungsmaschine oder an einen anderen Ort übergeben werden. Die Greifbacken können auch separat angesteuert und/oder an getrennten Roboterarmen angeordnet sein.

Weitere Vorteile ergeben sich, wenn zwischen den Greifbacken eine Saugeinrichtung für die zu entnehmenden Gegenstände an der Greifeinrichtung angeordnet ist. Insbesondere bei langen Lagen von Gegenständen ist dies von Vorteil. Die Gegenstände werden dann nicht allein zwischen den Greifbacken eingespannt, sondern zusätzlich durch die Saugeinrichtung gehalten. Damit lassen sich auch Gegenstände mit glatter Oberfläche, die nur eine geringe gegenseitige Reibung aufweisen, in einer großen Stückzahl auf einmal aus einer Umverpackung entnehmen.

Zur Anpassung an unterschiedliche Konturen der zu entnehmenden Gegenstände können die Greifbacken vorzugsweise gelenkig an der Greifeinrichtung angeordnet sein. Sie können damit beispielsweise schräg gegen die zu greifenden Gegenstände angestellt werden. Eine noch höhere Flexibilität lässt sich erzielen, wenn die Greifbacken jeweils von zwei gelenkig miteinander verbundenen Greifplatten gebildet sind. Hierdurch lässt sich die Form der Greifbacken noch besser an die Kontur der zu greifenden Gegenstände anpassen.

Dabei ist es von besonderem Vorteil, wenn die Winkellage der Greifbacken zur Greifeinrichtung und/oder der beiden Greifplatten jeder Greifbacke zueinander in Abhängigkeit von der Kontur der zu entnehmenden Gegenstände und/oder der Oberflächenbeschaffenheit der Gegenstände einstellbar sind. Ist die Oberfläche der Gegenstände beispielsweise sehr druckempfindlich, so ist eine flächige Anlage der Greifbacken an den Gegenständen vorzuziehen. Dagegen kann bei einem schrägen Anstellen der Greifbacken an den Gegenständen eine Entnahme der Gegenstände mit geringerer Anpresskraft erfolgen.
Weiter ist es zweckmäßig, wenn die Greifeinrichtung eine Kraftmesseinrichtung aufweist. Abhängig vom Reibwert, den die Gegenstände untereinander aufweisen, sowie der Oberflächenbeschaffenheit der Gegenstände, kann dann der Anpressdruck der Greifbacken derart gewählt werden, dass er gerade stark genug ist, die Gegenstände aus der Umverpackung zu entnehmen, die Oberfläche der Gegenstände jedoch nicht verletzt.

Wenn die erfindungsgemäße Vorrichtung insbesondere zur Entnahme von zusammengelegten Faltschachteln dienen soll, ist es außerdem von Vorteil, wenn die Greifeinrichtung eine optische Überwachungseinrichtung, beispielsweise eine Kamera aufweist. Die in sich nicht stabilen Faltschachteln können in unterschiedlicher Neigung in der Umverpackung angeordnet sein. Die optische Überwachungseinrichtung kann daher zur Konturerkennung des ersten und letzten Gegenstandes dienen, bevor die Greifbacken in die Lücken zwischen den Gegenständen und der Umverpackung eingeführt und gegen die Lage der Gegenstände angestellt werden.

Nachfolgend wird in schematischer Weise ein Beispiel eines erfindungsgemäßen Verfahrens anhand der Zeichnung näher beschrieben:
Im Einzelnen zeigen:
   - Fig. 1 - 6: eine schematische Ansicht einer Aufnahme für eine Umverpackung sowie eine Greifeinrichtung in unterschiedlichen Schritten eines erfindungsgemäßen Verfahrens;
   - Fig. 7: eine Detaildarstellung einer zweiten Greifeinrichtung;
   - Fig. 8: eine schematische Darstellung der Greifeinrichtung aus den Fig. 1 - 6 beim Entnehmen von Gegenständen aus einer Umverpackung mit zwei Lagen von Gegenständen.

Die Fig. 1 - 6 zeigen schematisch eine Greifeinrichtung 10 sowie eine Aufnahme 11 für eine Umverpackung 12 für zu entnehmende Gegenstände 13, hier zusammengelegten Faltschachteln. Die Greifeinrichtung 10 weist zwei Greifbacken 14, 15 auf, die beide einwärts abgewinkelt sind. Die Gegenstände 13 sind lose in der Umverpackung 12 angeordnet und können dadurch in Richtung des Doppelpfeils in der Umverpackung 12 rutschen. Andererseits haben die Faltschachteln 13 die Tendenz, sich aufzuspreizen, sodass sie in der in Fig. 1 gezeigten Ruheposition der Umverpackung 12 an den beiden Seitenwänden 12.1 und 12.2 der Umverpackung 12 anliegen. Es ist daher in der in Fig. 1 gezeigten Situation nicht möglich, die Gegenstände 13 mit der Greifeinrichtung 16 aus der Umverpackung 12 zu entnehmen.

Wie Fig. 2 zeigt wird deswegen die Aufnahme 11 in Pfeilrichtung 17 um eine Schwenkachse 18 verschwenkt. Dadurch kippt auch die rechteckige Umverpackung 12 in Längsrichtung und die Gegenstände 13 rutschen in Pfeilrichtung 19 auf die Seitenwand 12.2 zu. Dadurch entsteht zwischen der gegenüberliegenden Seitenwand 12.1 der Umverpackung 12 und den Gegenständen 13 eine Lücke 20. In diese Lücke 20 kann die Greifbacke 14 eingeführt werden. Hierzu wird die Greifeinrichtung 10 auf die Aufnahme 11 zu bewegt und gleichzeitig in Pfeilrichtung 21 verschwenkt. Danach wird in Fig. 3 die Aufnahme 11 wieder in die horizontale Lage durch Schwenken in Pfeilrichtung 22 gebracht. Die Greifeinrichtung 10 verschwenkt mit, wodurch die Gegenstände 13 nun gegen die Greifbacke 14 in Anlage kommen.

Anschließend wird die Aufnahme 11 in Gegenrichtung, d. h. in Richtung des Pfeils 23 geschwenkt. Auch die Greifeinrichtung 10 wird bei dieser Schwenkbewegung mitgeführt. Dadurch rutschen die Gegenstände 13 aufgrund der Schwerkraft in Pfeilrichtung 24 gegen die Greifbacke 14 und es bildet sich eine Lücke 25 zwischen der Seitenwand 12.2 der Umverpackung 12 und den Gegenständen 13 aus. In diese Lücke 25 kann nun die zweite Greifbacke 15 durch Verschwenken der Greifeinrichtung 10 in Pfeilrichtung 26 eingeführt werden. Anschließend werden die Greifbacken 14, 15 in Pfeilrichtung 27 etwas weiter in die Umverpackung 12 hinein und außerdem in Richtung der Pfeile 28, 29 aufeinander zu bewegt. Die Gegenstände 13 werden nun zwischen den beiden Greifbacken 14 und 15 eingespannt.

In Fig. 6 wird dann die Aufnahme 11 in die horizontale Lage zurückverschwenkt und die Gegenstände 13 durch die Greifeinrichtung 10 in Pfeilrichtung 30 aus der Umverpackung 12 herausgehoben.
Fig. 7 zeigt eine weitere Greifeinrichtung 10', deren Greifbacken 14', 15' an Gelenkstellen 31, 32 mit der Einrichtung 10' verbunden sind. Außerdem werden die Backen 14', 15' jeweils von zwei an einem Gelenk 33, 34 verbundenen plattenförmigen Elementen gebildet. Zwischen den Backen 14', 15' ist eine Saugeinrichtung 35 angeordnet, die gemeinsam mit den Greifbacken 14', 15' die Gegenstände 13 in der Vorrichtung 10' hält. Weiter weist die Greifeinrichtung 10' eine optische Überwachungseinrichtung 36 zur Erfassung der Kontur der Gegenstände 13 sowie zwei Winkelmesseinrichtungen 37, 38 für die Position der Greifbacken 14', 15' auf. Weiter ist eine
Kraftmesseinrichtung 39 zur Ermittlung der auf die Gegenstände 13 durch die Greifeinrichtung 10' wirkenden Kräfte vorgesehen. Mit der Greifeinrichtung 10' lassen sich unterschiedliche Gegenstände 13, auch solche mit einer empfindlichen Oberfläche und einer Oberfläche, die nur geringe Reibwerte aufweist, handhaben.

Fig. 8 verdeutlicht, wie mit der Greifeinrichtung 10 mehrere Lagen, hier zwei Lagen 13a, 13b von Gegenständen 13 aus einer Umverpackung 12 entnommen werden können. Die beiden Lagen 13a, 13b von Gegenständen 13 sind durch ein Zwischenblatt 40 voneinander getrennt, das nach Entnahme der ersten Lage 13a ebenfalls von der Greifeinrichtung 10 entnommen werden muss, bevor die zweite Lage 13b auf die in den Fig. 1 - 6 geschilderte Weise entnommen werden kann.

## Patentansprüche

1. Verfahren zum Entnehmen von mindestens in einer Lage (13a, 13b) lose nebeneinander und stehend in einer Umverpackung (12) angeordneten flachen Gegenständen (13), insbesondere zusammengelegter Faltschachteln aus der Umverpackung (12) mit Hilfe einer Greifeinrichtung (10, 10'), **gekennzeichnet durch** die Schritte:
a) Bewegen der Umverpackung (12), sodass die Gegenstände (13) gegen eine der Seitenwände (12.2) der Umverpackung (12) rutschen und zwischen der gegenüberliegenden Seitenwand (12.1) und dem ersten Gegenstand (13) eine Lücke (20) entsteht;
b) Einführung einer Greifbacke (14) der Greifeinrichtung (10, 10') in diese Lücke (20);
c) Bewegen der Umverpackung (12) gemeinsam mit der Greifeinrichtung (10) in die entgegengesetzte Richtung, sodass die Gegenstände (13) gegen die Greifbacke (14) rutschen und eine Lücke zwischen der der Greifbacke (14) gegenüberliegenden Seitenwand (12.2) und dem letzten Gegenstand (13) entsteht;
d) Einführung einer zweiten Greifbacke (15) der Greifeinrichtung (10) in die Lücke (25);
e) Zusammenfahren der Greifbacken (14, 15) und Entnahme der Gegenstände (13) aus der Umverpackung (12).

2. Verfahren nach Anspruch 1, **dadurch gekennzeichnet, dass** die Umverpackung (12) in den Schritten a) und c) um eine Querachse (18) geschwenkt wird, sodass die Gegenstände (13) aufgrund der Schwerkraft gegen die Seitenwand (12.2) oder die Greifbacke (14) rutschen.

3. Verfahren nach Anspruch 1, **dadurch gekennzeichnet, dass** die Umverpackung (12) in den Schritten a) und c) ruckartig linear in Längsrichtung beschleunigt und abgestoppt wird, sodass die Gegenstände (13) aufgrund ihrer Massenträgheit gegen die Seitenwand (12.1, 12.2) und/oder die Greifbacke (14, 15) rutschen.

4. Verfahren nach einem der Ansprüche 1 bis 3, **dadurch gekennzeichnet, dass** bei mehreren Lagen (13a, 13b) von Gegenständen (13) in der Umverpackung (12) nach Schritt e) ein Trennblatt (40) zwischen den Lagen (13a, 13b) von der Greifeinrichtung (10) entfernt wird und dann die Schritte a) bis e) wiederholt werden.

5. Verfahren nach einem der Ansprüche 1 bis 4, **dadurch gekennzeichnet, dass** vor Schritt a) die Umverpackung (12) von der Greifeinheit (10, 10') geöffnet wird.

6. Verfahren nach einem der Ansprüche 1 bis 5, **dadurch gekennzeichnet, dass** nach dem vollständigen Entleeren der Umverpackung (12) die Umverpackung (12) von der Greifeinrichtung (10, 10') entsorgt wird.

7. Vorrichtung zur Durchführung eines Verfahrens nach einem der Ansprüche 1 bis 6 mit einer Aufnahme (11) für eine Umverpackung (12), die mindestens zwischen zwei Endstellungen hin und her bewegbar ist, und mit einer Greifeinrichtung (10, 10') mit mindestens zwei Greifbacken (14, 15; 14', 15'), die mit der Aufnahme (11) mit bewegbar und auf diese zu und von dieser weg bewegbar sind und die relativ zueinander verstellbar sind.

8. Vorrichtung nach Anspruch 7, **dadurch gekennzeichnet, dass** die Aufnahme (11) und/oder die Greifeinrichtung (10, 10') jeweils eine Schwenkeinrichtung aufweisen.

9. Vorrichtung nach Anspruch 7 oder 8, **dadurch gekennzeichnet, dass** die Aufnahme (11) und/oder die Greifeinrichtung (10, 10') einen Linearantrieb aufweisen.

10. Vorrichtung nach einem der Ansprüche 7 bis 9, **dadurch gekennzeichnet, dass** die Greifeinrichtung (10, 10') an einem Roboterarm angeordnet ist.

11. Vorrichtung nach einem der Ansprüche 7 bis 10, **dadurch gekennzeichnet, dass** zwischen den
Greifbacken (14, 15; 14', 15') eine Saugeinrichtung (35) für die zu entnehmenden Gegenstände (13) an der Greifeinrichtung (10') angeordnet ist.

12. Vorrichtung nach einem der Ansprüche 7 bis 11, **dadurch gekennzeichnet, dass** die Greifbacken (14', 15') gelenkig an der Greifeinrichtung (10') angeordnet sind.

13. Vorrichtung nach einem der Ansprüche 7 bis 12, **dadurch gekennzeichnet, dass** die Greifbacken (14', 15') jeweils von zwei gelenkig miteinander verbundenen Greifplatten gebildet sind.

14. Vorrichtung nach Anspruch 12 oder 13, **dadurch gekennzeichnet, dass** die Winkellage der Greifbacken (14', 15') zur Greifeinrichtung (10') und/oder der beiden Greifplatten jeder Greifbacke (14', 15') zueinander in Abhängigkeit von der Kontur der zu entnehmenden Gegenstände (13) und/oder der Oberflächenbeschaffenheit der Gegenstände (13) einstellbar sind.

15. Vorrichtung nach einem der Ansprüche 7 bis 14, **dadurch gekennzeichnet, dass** die Greifeinrichtung (10') eine Kraftmesseinrichtung (39) aufweist.

16. Vorrichtung nach einem der Ansprüche 7 bis 15, **dadurch gekennzeichnet, dass** die Greifeinrichtung (10') eine optische Überwachungseinrichtung (36) aufweist.

## Claims

1. Method of removing flat articles (13), and in particular collapsed folding boxes, which are arranged loose, next to one another, and upright in outer packaging (12) at least in one layer (13a, 13b), from the outer packaging (12) with the help of a gripping means (10, 10'), **characterised by** the following steps:
a) moving the outer packaging (12) such that the articles (13) slide towards one (12.2) of the side-walls of the outer packaging (12) and a gap (20) comes into being between the opposite side-wall (12.1) and the first article (13),
b) introducing a gripping jaw (14) of the gripping means (10, 10') into this gap (20),
c) moving the outer packaging (12), together with the gripping means (10), in the opposite direction such that the articles (13) slide towards the gripping jaw (14) and a gap comes into being between the opposite side-wall (12.2) from the gripping jaw (14) and the last article (13),
d) introducing a second gripping jaw (15) of the gripping means (10) into the gap (25),
e) moving the gripping jaws (14, 15) together and removing the articles (13) from the outer packaging (12).

2. Method according to claim 1, **characterised in that**, in steps a) and c), the outer packaging (12) is pivoted on a transverse axis (18) such that the articles (13) slide towards the side-wall (12.2) or the gripping jaw (14) due to gravity.

3. Method according to claim 1, **characterised in that**, in steps a) and c), the outer packaging (12) is accelerated abruptly in a straight line in the longitudinal direction and is stopped, such that the articles (13) slide towards the side-wall (12.1, 12.2) and/or the gripping jaw (14, 15) due to their inertia.

4. Method according to one of claims 1 to 3, **characterised in that**, when there are a plurality of layers (13a, 13b) of articles (13) in the outer packaging (12), a dividing sheet (40) between the layers (13a, 13b) is removed by the gripping means (10) after step e) and steps a) to e) are then repeated.

5. Method according to one of claims 1 to 4, **characterised in that** the outer packaging (12) is opened by the gripping means (10, 10') before step a).

6. Method according to one of claims 1 to 5, **characterised in that**, after the outer packaging (12) has been completely emptied, the outer packaging (12) is disposed of by the gripping means (10, 10').

7. Apparatus for carrying out a method according to one of claims 1 to 6, having a receptacle (11) for outer packaging (12) which can be moved in a rocking motion at least between two end positions, and having a gripping means (10, 10') having at least two gripping jaws (14, 15; 14', 15') which are movable with the receptacle (11) and are movable towards and away from the latter, and which are adjustable relative to one another.

8. Apparatus according to claim 7, **characterised in that** the receptacle (11) and/or the gripping means (10, 10') each have a means for pivoting.

9. Apparatus according to claim 7 or 8, **characterised in that** the receptacle (11) and/or the gripping means (10, 10') have a linear drive.

10. Apparatus according to one of claims 7 to 9, **characterised in that** the gripping means (10, 10') is arranged on a robot arm.

11. Apparatus according to one of claims 7 to 10, **characterised in that** a suction means (35) for the articles (13) to be removed is arranged on the gripping means (10'), between the gripping jaws (14, 15; 14', 15').

12. Apparatus according to one of claims 7 to 11, **characterised in that** the gripping jaws (14' 15') are arranged to be jointed to the gripping means (10').

13. Apparatus according to one of claims 7 to 12, **characterised in that** the gripping jaws (14', 15') are each formed by two gripping plates which are jointed together.

14. Apparatus according to claim 12 or 13, **characterised in that** the angular position of the gripping jaws (14', 15') to the gripping means (10') and/or of the two gripping plates of each gripping jaw (14', 15') to one another can be set as a function of the contours of the articles (13) to be removed and/or of the surface characteristics of the articles (13).

15. Apparatus according to one of claims 7 to 14, **characterised in that** the gripping means (10') has a force-measuring means (39).

16. Apparatus according to one of claims 7 to 15, **characterised in that** the gripping means (10') has an optical monitoring means (36).

## Revendications

1. Procédé pour prélever dans au moins une couche (13a, 13b) de manière libre des objets plats (13) agencés les uns à côté des autres et debout dans un emballage extérieur (12), en particulier de boîtes pliantes repliées, hors de l'emballage extérieur (12) avec l'aide d'un dispositif de préhension (10, 10'), **caractérisé par** les étapes consistant à :
a) déplacer l'emballage extérieur (12) de sorte que les objets (13) glissent contre l'une des parois latérales (12.2) de l'emballage extérieur (12) et qu'il apparaît un espace (20) entre la paroi latérale (12.1) opposée et le premier objet (13) ;
b) introduire une mâchoire de préhension (14) du dispositif de préhension (10, 10') dans cet espace (20) ;
c) déplacer l'emballage extérieur (12) conjointement avec le dispositif de préhension (10) dans la direction opposée, de sorte que les objets (13) glissent contre la mâchoire de préhension (14) et qu'il apparaît un espace entre la paroi latérale (12.2), opposée à la mâchoire de préhension (14), et le dernier objet (13) ;
d) introduire une seconde mâchoire de préhension (15) du dispositif de préhension (10) dans l'espace (20) ;
e) déplacer les mâchoires de préhension (14, 15) l'une vers l'autre et prélever les objets (13) hors de l'emballage extérieur (12).

2. Procédé selon la revendication 1, **caractérisé en ce que** l'emballage extérieur (12) est basculé, dans les étapes a) et c), autour d'un axe transversal (18), de sorte que les objets (13) glissent en raison de la gravité contre la paroi latérale (12.2) ou contre la mâchoire de préhension (14).

3. Procédé selon la revendication 1, **caractérisé en ce que**, dans les étapes a) et c), l'emballage extérieur (12) est accéléré et arrêté par à-coups linéairement en direction longitudinale, de sorte que les objets (13) glissent en raison de leur inertie de masse, contre la paroi latérale (12.1, 12.2) et/ou contre la mâchoire de préhension (14, 15).

4. Procédé selon l'une des revendications 1 à 3, **caractérisé en ce que**, lorsqu'il est prévu plusieurs couches (13a, 13b) d'objets (13) dans l'emballage extérieur (12), une feuille de séparation (14) entre les couches (13a, 13b) est enlevée après l'étape e) par le dispositif de préhension (10), et les étapes a) à e) sont alors répétées.

5. Procédé selon l'une des revendications 1 à 4, **caractérisé en ce que** l'emballage extérieur (12) est ouvert par l'unité de préhension (10, 10') avant l'étape a).

6. Procédé selon l'une des revendications 1 à 5, **caractérisé en ce qu'**après avoir vidé complètement l'emballage extérieur (12), l'emballage extérieur (12) est évacué par le dispositif de préhension (10, 10').

7. Appareil pour la mise en oeuvre d'un procédé selon l'une des revendications 1 à 6, comprenant une réception (11) pour un emballage extérieur (12), qui est déplaçable au moins entre deux positions finales, et comprenant un dispositif de préhension (10, 10') avec au moins deux mâchoires de préhension (14, 15 ; 14', 15'), qui sont déplaçables avec la réception (11) vers les mâchoires et en éloignement de celle-ci, et qui sont réglables l'une par rapport à l'autre.

8. Appareil selon la revendication 7, **caractérisé en ce que** la réception (11) et/ou le dispositif de préhension (10, 10') comprennent respectivement un dispositif de pivotement.

9. Appareil selon la revendication 7 ou 8, **caractérisé en ce que** la réception (11) et/ou le dispositif de préhension (10, 10') comprennent un entraînement linéaire.

10. Appareil selon l'une des revendications 7 à, **caractérisé en ce que** le dispositif de préhension (10, 10') est agencé sur un bras de robot.

11. Appareil selon l'une des revendications 7 à 10, **caractérisé en ce qu'**un dispositif de succion (35) pour les objets à prélever (13) est agencé sur le dispositif de préhension (10') entre les mâchoires de préhension (14, 15 ; 14', 15').

12. Appareil selon l'une des revendications 7 à 11, **caractérisé en ce que** les mâchoires de préhension (14', 15') sont agencées de manière articulée sur le dispositif de préhension (10').

13. Appareil selon l'une des revendications 7 à 12, **caractérisé en ce que** les mâchoires de préhension (14', 15') sont formées respectivement par deux plaques de préhension reliées l'une à l'autre de manière articulée.

14. Appareil selon la revendication 12 ou 13, **caractérisé en ce que** la position angulaire des mâchoires de préhension (14', 15') par rapport au dispositif de préhension (10') et/ou des deux plaques de préhension de chaque mâchoire de préhension (14', 15') l'une par rapport à l'autre est réglable en fonction du contour des objets à prélever (13) et/ou en fonction des propriétés de surface des objets (13).

15. Appareil selon l'une des revendications 7 à 14, **caractérisé en ce que** le dispositif de préhension (10') comprend un système de mesure de force (39).

16. Appareil selon l'une des revendications 7 à 15, **caractérisé en ce que** le dispositif de préhension (10') comprend un système de surveillance optique (36).
